# EUROPÄISCHE PATENTSCHRIFT

(11) **EP 3 544 460 B1**
(45) Veröffentlichungstag und Bekanntmachung des Hinweises auf die Patenterteilung: **08.01.2025**
(21) Anmeldenummer: 16801134.4
(22) Anmeldetag: 22.11.2016
(51) Int. Cl.: A43B 3/00, A43C 11/00, A43C 11/16

(54) **VERFAHREN ZUM SCHNÜREN EINES SCHUHS, INSBESONDERE EINES SPORTSCHUHS, UND SCHUH, INSBESONDERE SPORTSCHUH**
METHOD FOR FASTENING A SHOE, IN PARTICULAR A SPORTS SHOE, AND SHOE, IN PARTICULAR SPORTS SHOE
PROCÉDÉ POUR LACER UNE CHAUSSURE, EN PARTICULIER UNE CHAUSSURE DE SPORT, ET CHAUSSURE, EN PARTICULIER CHAUSSURE DE SPORT

(43) Veröffentlichungstag der Anmeldung: 02.10.2019
(73) Patentinhaber: PUMA SE, 91074 Herzogenaurach (DE)
(72) Erfinder: BOCK, Markus, 91074 Herzogenaurach (DE)
(74) Vertreter: Gosdin, Carstensen & Partner Patentanwälte Partnerschaftgesellschaft mbB
(86) Internationale Anmeldenummer: PCT/EP2016/001968
(87) Internationale Veröffentlichungsnummer: WO 2018/095501

(56) Entgegenhaltungen:
- WO-A1-2014/036374
- WO-A1-2016/191117
- WO-A1-2016/191123
- US-A1- 2013 104 429

## Beschreibung

Die Erfindung betrifft ein Verfahren zum Schnüren eines Schuhs, insbesondere eines Sportschuhs, wobei der Schuh aufweist:
- ein Schuhoberteil und eine mit dem Schuhoberteil verbundene Sohle,
- einen Drehverschluss zum Schnüren des Schuhs am Fuß des Trägers mittels mindestens eines Spannelements, wobei der Drehverschluss eine drehbar angeordnete Spannrolle zum Aufwickeln des Spannelements aufweist, wobei die Spannrolle mittels eines Elektromotors angetrieben wird,
- ein Schaltelement, das mit einer Steuerung in Verbindung steht, wobei über das Schaltelement und die Steuerung der Elektromotor betätigt werden kann,
wobei das Schnüren des Schuhs erfolgt, indem der Benutzer des Schuhs das Schaltelement, vorzugsweise mit einem Finger, betätigt.

Des weiteren betrifft die Erfindung einen Schuh, insbesondere einen Sportschuh.

Ein Schuh mit einem elektromotorisch betriebenen Drehverschlusses ist aus der DE 298 17 003 U1 bekannt. Hier wird eine Spannrolle zum Aufwickeln eines Spannelements elektromotorisch angetrieben, so dass der Schuh automatisch geschnürt und entschnürt werden kann.

Die WO 2014/036374 A1 offenbart einen motorisch betriebenen Drehverschluss in einem Schuh, der mit einem Mobiltelefon in Verbindung steht und über dieses gesteuert werden kann. Ein motorisch betätigtes Schließsystem in einem Schuh offenbart auch die US 2013/0104429 A1**,** wobei zur Betätigung des Drehverschlusses am Schuh verschiedene Tasten angeordnet sind, die für entsprechende Funktionen gedrückt werden.

Zum Schnüren des Schuhs wird vom Benutzer ein elektrischer Schalter betätigt und der Elektromotor des Drehverschlusses solange aktiviert, wie der Schalter gedrückt wird. Entsprechend steigt die Schnürkraft allmählich an. Ist ein gewünschtes Schnürkraftniveau erreicht, lässt der Benutzer den Schalter wieder los. Zum Entschnüren des Schuhs kann entsprechend ein anderer Schalter betätigt werden.

Demgemäß benötigt das Schnüren des Schuhs eine entsprechende Zeit, während der der Benutzer den Schalter drücken muss. Außerdem muss das jeweils gewünschte Schnürkraftniveau bei jeder Schnürung vom Benutzer eingestellt werden.

Der Erfindung liegt die **Aufgabe** zugrunde, ein Verfahren der eingangs genannten Art so weiterzubilden, dass das Schnüren des Schuhs komfortabler und in vereinfachter Weise bewerkstelligt werden kann. Dabei soll es insbesondere möglich sein, bedienerfreundlich die Schnürung des Schuhs an individuelle Wünsche anpassen zu können. Damit soll ohne großen Bedienaufwand der Schuh gemäß den Wünschen des Benutzers mit einem definierten Schnürkraftniveau anlegbar sein. Weiterhin soll ein entsprechender Schuh zur Verfügung gestellt werden.

Die Lös u n g dieser Aufgabe durch die Erfindung ist dadurch gekennzeichnet, dass das Schaltelement auf dem Rist des Schuhs angeordnet ist, wobei das Schaltelement eine Anzahl nebeneinander angeordneter berührungssensitiver Sensoren aufweist, die eine für den Benutzer des Schuhs (insbesondere für einen Finger des Benutzers) zugängliche Oberfläche bilden, wobei ein erstes Spannelement angeordnet ist, das auf der lateralen Seite des Schuhoberteils verläuft, wobei ein zweites Spannelement angeordnet ist, das auf der medialen Seite des Schuhoberteils verläuft, wobei beide Spannelemente mit ihren beiden Enden an der Spannrolle befestigt sind und jeweils einen geschlossenen Kurvenzug auf der lateralen Seite und auf der medialen Seite des Schuhoberteils bilden, wobei das Verfahren die Schritte umfasst:
- Überstreichen der Oberfläche der berührungssensitiven Sensoren durch den Benutzer, vorzugsweise mit dem Finger, in eine erste Richtung,
- Detektieren des Signals der berührungssensitiven Sensoren von der Steuerung und Veranlassung des Schnürens des Schuhs am Fuß des Trägers mit einem ersten Schnürkraftniveau durch die Steuerung und den Elektromotor.

Das Verfahren kann weiterhin die Schritte umfassen:
- Nochmaliges Überstreichen der Oberfläche der berührungssensitiven Sensoren durch den Benutzer, vorzugsweise mit dem Finger, in die erste Richtung,
- Detektieren des Signals der berührungssensitiven Sensoren von der Steuerung und Veranlassung des Schnürens des Schuhs am Fuß des Trägers durch die Steuerung und den Elektromotor mit einem zweiten Schnürkraftniveau, das höher ist als das erste Schnürkraftniveau.

Somit kann ein zweites, höheres Schnürkraftniveau in einfacher Weise angefahren werden. Dieses Prinzip lässt sich auch fortsetzen: Das Verfahren kann weiterhin die Schritte umfassen:
- Nochmaliges Überstreichen der Oberfläche der berührungssensitiven Sensoren durch den Benutzer, vorzugsweise mit dem Finger, in die erste Richtung,
- Detektieren des Signals der berührungssensitiven Sensoren von der Steuerung und Veranlassung des Schnürens des Schuhs am Fuß des Trägers durch die Steuerung und den Elektromotor mit einem dritten Schnürkraftniveau, das höher ist als das zweite Schnürkraftniveau.

Es können dabei auch weitere Überstreichungen der berührungssensitiven Sensoren zur weiteren schrittweisen Steigerung des Schnürkraftniveaus erfolgen. Ein Schnürkraftniveau wird dabei bevorzugt durch Vorgabe des Stroms definiert, mit dem der Elektromotor betrieben wird (siehe unten).

Das Öffnen des Schuhs oder die Reduzierung des Schnürkraftniveaus erfolgt bevorzugt, in dem folgende Schritte ausgeführt werden:
- Überstreichen der Oberfläche der berührungssensitiven Sensoren durch den Benutzer, vorzugsweise mit dem Finger, in eine zweite Richtung, die der ersten Richtung entgegengesetzt ist,
- Detektieren des Signals der berührungssensitiven Sensoren von der Steuerung und Veranlassung des Öffnens des Schuhs oder der Reduzierung des Schnürkraftniveaus durch die Steuerung und den Elektromotor.

Für die vollständig entschnürte Endposition kann die Spannrolle mit einem Drehwinkelsensor versehen sein, der in der Lage ist, die Null-Position der Spannrolle zu erkennen.

Das oben genannte Überstreichen der Oberfläche der berührungssensitiven Sensoren erfolgt nach einer bevorzugten Vorgehensweise dergestalt, dass der Benutzer (bevorzugt mittels eines Fingers) die Sensoren komplett überstreicht, d. h. über die gesamte Erstreckung der Oberfläche der Sensoren. Auf diese Art und Weise kann - wie beschrieben - das Schnürkraftniveau schrittweise bzw. in Stufen erhöht werden; gleichermaßen kann damit (wenn die Oberfläche in die Gegenrichtung überstrichen wird) das Schnürkraftniveau reduziert werden bzw. der Schuh komplett geöffnet werden.

Allerdings ist es genauso auch möglich, die Oberfläche der berührungssensitiven Sensoren nicht vollständig, sondern nur über einen Teil ihrer Erstreckung (mit dem Finger) zu überstreichen. Die Steuerung kann dann in Abhängigkeit der Länge, über die der Benutzer die Oberfläche überstrichen hat, ein (bevorzugt proportionales) Signal an den Elektromotor geben, so dass die Spannung der Schnürung im entsprechenden Maße erhöht oder (bei Überstreichen in der Gegenrichtung) reduziert wird.

Somit erlaubt das vorgeschlagene Verfahren ein stufenweises Schließen (Schnüren) und Öffnen (Entspannen) des Schuhs, wozu die Oberfläche der berührungssensitiven Sensoren komplett oder auch nur zu einem Teil überstrichen wird, um besagtes Schnüren bzw. Öffnen fein einstellen zu können.

Somit besteht die Möglichkeit, durch einfaches Überstreichen der Anzahl berührungssensitiver Sensoren (in die erste Richtung) gezielt definierte Schnürkraftniveaus des Schuhs anzufahren und auch das Öffnen des Schuhs, d.h. die Entspannung des Spannelements, durch einmaliges Überstreichen der Sensoren (in die zweite Richtung) vorzunehmen.

Damit werden das Schnüren und das Lösen der Schnürung in sehr einfacher und komfortabler Weise möglich.

Am oder auf dem Schaltelement kann eine Anzahl an Leuchtelementen, insbesondere in Form von Light-Emitting Diodes (LED), angeordnet sein, wobei das aktuelle Schnürkraftniveau durch die Anzahl der aktivierten Leuchtelemente angezeigt wird. Somit kann in einfacher Weise dem Benutzer des Schuhs angezeigt werden, wie stark der Schuh gegenwärtig am Fuß geschnürt ist. Je mehr LEDs aufleuchten, desto stärker ist der Schuh gespannt. Auch der geöffnete Zustand des Schuhs kann über die LEDs angezeigt werden.

Der vorgeschlagene Schuh mit Drehverschluss und Schaltelement zeichnet sich erfindungsgemäß dadurch aus, dass das Schaltelement auf dem Rist des Schuhs angeordnet ist, wobei ein erstes Spannelement angeordnet ist, das auf der lateralen Seite des Schuhoberteils verläuft, wobei ein zweites Spannelement angeordnet ist, das auf der medialen Seite des Schuhoberteils verläuft, wobei beide Spannelemente mit ihren beiden Enden an der Spannrolle befestigt sind und jeweils einen geschlossenen Kurvenzug auf der lateralen Seite und auf der medialen Seite des Schuhoberteils bilden, wobei das Schaltelement durch eine Anzahl nebeneinander angeordneter berührungssensitiver Sensoren gebildet wird, die eine für den Benutzer des Schuhs (insbesondere für einen Finger des Benutzers) zugängliche Oberfläche bilden. Die gemeinsame Oberfläche der Sensoren ist dabei möglichst glatt und eben ausgeführt.

Dies ist so zu verstehen, dass durch Überstreichen der Oberfläche die einzelnen berührungssensitiven Sensoren aktiviert werden können, um die oben genannte Funktionalität zu erzeugen.

Die einzelnen berührungssensitiven Sensoren sind dabei bevorzugt als kapazitive Sensoren ausgebildet.

Die einzelnen berührungssensitiven Sensoren sind bevorzugt nebeneinander in einer linearen Anordnung positioniert, wobei vorzugsweise zwischen drei und sieben berührungssensitive Sensoren nebeneinander angeordnet sind. Am oder auf dem Schaltelement ist bevorzugt eine Anzahl Leuchtelemente, insbesondere LEDs, angeordnet.

Gemäß einer bevorzugten Ausführungsform sind das Schaltelement und der Drehverschluss an unterschiedlichen Stellen des Schuhs angeordnet. Das Schaltelement ist erfindungsgemäß auf dem Rist des Schuhs angeordnet; der Drehverschluss ist bevorzugt in der Sohle des Schuhs angeordnet.

Allerdings sind natürlich auch andere Positionen für das Schaltelement und den Drehverschluss möglich. Beide Elemente können als Einheit auf dem Rist angeordnet sein. Möglich ist auch die Anordnung des Schaltelements im Seitenbereich des Schuhs bzw. des Schuhoberteils oder im Fersenbereich.

Auch hier ist wieder eine Kombination mit dem Drehverschluss zu einer Einheit (bestehend aus Drehverschluss und Schaltelement) möglich.

Wie oben erläutert, wird das Überstreichen der Oberfläche der berührungssensitiven Sensoren durch den Benutzer in der Regel mit dem Finger erfolgen. Allerdings ist dies nicht zwingend; es kann diesbezüglich auch vorgesehen werden, dass zum Überstreichen ein Hilfsmittel (z. B. ein Stift) eingesetzt wird.

Im Schuhoberteil können Federmittel angeordnet sein, die das Schuhoberteil entgegen der Wirkung des Spannelements in eine Geöffnet-Position vorspannen. Damit wird erreicht, dass nach Öffnen des Drehverschlusses das Schuhoberteil in eine geöffnete Stellung "aufklappt" und so ein leichteres An- und Ausziehen des Schuhs ermöglicht.

Zur Energieversorgung ist bevorzugt eine wiederaufladbare Batterie im Schuh angeordnet, die induktiv bzw. kontaktfrei aufladbar ist. Die Batterie, die für den Betrieb des Motors benötigt wird, ist also in diesem Falle als wiederaufladbare Batterie ausgebildet und wird über eine Induktionsspule mit einem Ladestrom versorgt. Die Batterie kann in einer (Zwischen)Sohle des Schuhs angeordnet sein. Die für das Aufladen benötigte Elektronik kann direkt an der Batterie platziert sein. Durch das Vorsehen einer Induktionsspule kann die Batterie des Schuhs kontaktlos aufgeladen werden. Hierzu kann der Schuh auf einer entsprechenden Ladeplatte platziert und so die Batterie aufgeladen werden. Die oben erwähnten LEDs können auch zum Anzeigen des Ladens bzw. des Ladezustands genutzt werden. Beispielsweise können während des Aufladens die LEDs blinken, wobei immer mehr LEDs blinken, je stärker die Batterie aufgeladen ist.

Vorgesehen kann auch werden, dass der Ladezustand der Batterie während der Benutzung des Schuhs durch die LEDs angezeigt wird. So ist es beispielsweise möglich, dass ab einem gewissen Ladezustand (z. B. wenn die Batterie weniger als 50 % des maximalen Ladezustands aufweist) die LEDs zu blinken anfangen.

Die hier angesprochenen berührungssensitiven Sensoren sind als solche handelsüblich und werden auch als "swipe sensor" oder "touch panel" bezeichnet. Es handelt sich generell um eine Anzahl (meist zwischen drei und sieben) nebeneinander angeordneter Sensoren, die jeweils berührungsempfindlich sind, wodurch es der Steuerung möglich wird, durch die Abfolge der gemessenen Impulse der einzelnen Sensoren beim Überstreichen in die erste oder zweite Richtung zu erkennen, welche Maßnahme (Schließen oder Öffnen) durchgeführt werden soll.

Das erste Schnürkraftniveau wird dabei vorzugsweise durch einen ersten vorgegebenen maximalen Strom definiert, den die Steuerung dem Elektromotor beim Schnürvorgang vorgibt; besagter Strom beträgt dabei bevorzugt zwischen 1,1 A und 1,9 A. Das zweite Schnürkraftniveau wird analog bevorzugt durch einen zweiten vorgegebenen maximalen Strom definiert, den die Steuerung dem Elektromotor beim Schnürvorgang vorgibt, wobei der zweite maximale Strom höher ist als der erste maximale Strom; besagter Strom liegt bevorzugt zwischen 2,1 A und 2,9 A. Das dritte Schnürkraftniveau wird entsprechend bevorzugt durch einen dritten vorgegebenen maximalen Strom definiert, den die Steuerung dem Elektromotor beim Schnürvorgang vorgibt, wobei der dritte maximale Strom höher ist als der zweite maximale Strom; der Strom liegt bevorzugt zwischen 3,1 A und 3,9 A.

Besagte Schnürkraftniveaus sind dabei also durch Vorgabe eines entsprechenden Motorstroms definiert (z. B. erstes Niveau: 1,5 A - zweites Niveau: 2,5 A - drittes Niveau: 3,5 A), so dass der Motor mit korrespondierenden maximalen Drehmomenten betrieben wird, was wiederum über das bevorzugt zum Einsatz kommende Getriebe zwischen Motor und Spannrolle zu einer korrespondierenden zunehmenden Zugkraft im Spannelement führt.

Erfindungsgemäß ist ein erstes Spannelement angeordnet, das auf der lateralen Seite des Schuhoberteils verläuft, wobei ein zweites Spannelement angeordnet ist, das auf der medialen Seite des Schuhoberteils verläuft; beide Spannelemente sind dabei mit ihren beiden Enden an der Spannrolle befestigt und bilden jeweils einen geschlossenen Kurvenzug auf der lateralen Seite bzw. auf der medialen Seite des Schuhoberteils.

Die beiden Kurvenzüge der beiden Spannelemente auf der lateralen Seite und auf der medialen Seite des Schuhoberteils sind vorzugsweise im wesentlichen symmetrisch zu einer Mittenebene des Schuhs ausgebildet, wobei die Mittenebene vertikal und in Längsrichtung des Schuhs verläuft.

Besonders bevorzugt ist eine spezielle Führung der beiden Spannelemente auf den beiden Seiten des Schuhoberteils vorgesehen, um eine optimale Verteilung des Schnürzugs und so eine optimale Anlage des Schuhs am Fuß des Trägers zu erreichen.

Hiernach kann jedes Spannelement von der Spannrolle zu einem ersten Umlenkelement verlaufen, das das Spannelement im unteren Bereich des Schuhoberteils sowie an einer Stelle umlenkt, die im Bereich zwischen 30 % und 42 % der Schuhlängserstreckung, gerechnet von der Schuhspitze, liegt.

Weiterhin kann vorgesehen sein, dass jedes Spannelement vom ersten Umlenkelement zu einem zweiten Umlenkelement verläuft, das das Spannelement im unteren Bereich des Schuhoberteils sowie an einer Stelle umlenkt, die im Bereich zwischen 50 % und 60 % der Schuhlängserstreckung, gerechnet von der Schuhspitze, liegt.

Weiterhin kann jedes Spannelement vom zweiten Umlenkelement zu einem dritten Umlenkelement verlaufen, wobei das Spannelement im oberen Bereich des Schuhoberteils benachbart zum Drehverschluss liegt.

Jedes Spannelement kann ferner vom dritten Umlenkelement zu einem vierten Umlenkelement verlaufen, das das Spannelement im unteren Bereich des Schuhoberteils sowie an einer Stelle umlenkt, die im Bereich zwischen 55 % und 70 % der Schuhlängserstreckung, gerechnet von der Schuhspitze, liegt.

Schließlich kann vorgesehen sein, dass jedes Spannelement vom vierten Umlenkelement zu einem fünften Umlenkelement verläuft, das das Spannelement im Bereich zwischen 33 % und 66 % der Gesamthöhe des Schuhs sowie an einer Stelle umlenkt, die im Bereich zwischen 75 % und 90 % der Schuhlängserstreckung, gerechnet von der Schuhspitze, liegt, wobei das Spannelement vom fünften Umlenkelement zur Spannrolle verläuft.

Die genannte Anordnung der Umlenkelemente im unteren Bereich des Schuhoberteils ist dabei so zu verstehen, dass die Umlenkelemente an der Sohle des Schuhs bzw. etwas oberhalb der Sohle am Schuhoberteil fixiert sind und somit die Umlenkstelle des Spannelements in einem Höhenbereich liegt, der unterhalb einer Marke von 20 % der vertikalen Erstreckung (wenn der Schuh auf dem Boden steht) des Schuhoberteils 2 liegt.

Mindestens eines der Umlenkelemente kann dabei als Schlaufe ausgebildet sein, die am Schuhoberteil und/oder an der Sohle des Schuhs befestigt, insbesondere angenäht, ist.

Die Schlaufen können dabei aus einem Band bestehen, das am Schuhoberteil und/oder an der Sohle des Schuhs angenäht ist.

Das genannte fünfte Umlenkelement umgreift bevorzugt den Fersenbereich des Schuhs. Dabei ist bevorzugt vorgesehen, dass das fünfte Umlenkelement in der Seitenansicht des Schuhs eine V-förmige Ausgestaltung aufweist, wobei in der Seitenansicht des Schuhs der eine Schenkel der V-förmigen Struktur im oberen Fersenbereich und der andere Schenkel der V-förmigen Struktur im unteren Fersenbereich endet.

Die Spannelemente sind bevorzugt Spanndrähte. Sie können Polyamid aufweisen oder aus diesem Material bestehen.

In vorteilhafter Weise kann so der Bedienungskomfort bei der Benutzung eines Schuhs mit elektromotorischem Schnürsystem per Drehverschluss verbessert werden.

Das vorgeschlagene Verfahren kann auch dahingehend weiterentwickelt werden, dass am oder im Schuh ein Drucksensor angeordnet ist, der den Grad der Schnürspannung des Schuhs am Fuß des Trägers erfasst. Dieser Druck kann mit einem Wert verglichen werden, der in der Steuerung gespeichert ist. Wird während des Tragens des Schuhs ein zu hoher Druck festgestellt, kann vorgesehen werden, dass die Steuerung autark eine Verminderung der Schnürspannung veranlasst. Umgekehrt kann bei einem zu geringen Druck auch ein Nachschnüren des Schuhs veranlasst werden, was die Steuerung autark vornimmt.

In der Zeichnung ist ein Ausführungsbeispiel der Erfindung dargestellt. Es zeigen:
- Fig. 1: schematisch in der Seitenansicht einen teils geschnitten dargestellten Sportschuh, der mit einem Drehverschluss geschnürt werden kann, und
- Fig. 2: in perspektivischer Darstellung ein Schaltelement zur Betätigung des Drehverschlusses durch den Finger der den Sportschuh benutzenden Person.

In Figur 1 ist ein Schuh 1 in Form eines Sportschuhs zu sehen, der ein Schuhoberteil 2 und eine Sohle 3 aufweist. Die Schnürung des Schuhs 1 erfolgt mittels eines Drehverschlusses 4 (d. h. eines Zentralverschlusses), wobei durch Drehen einer Spannrolle 6 mindestens ein Spannelement 5 auf der Spannrolle 6 aufgewickelt wird und so das Schuhoberteil 2 am Fuß des Trägers des Schuhs 1 gespannt bzw. geschnürt wird. Das Spannelement 5 und sein Verlauf sind in Fig. 1 nur sehr schematisch angedeutet.

Der Drehverschluss 4 ist in der Sohle 3 des Schuhs 1 angeordnet. Ein Schaltelement 8 zur Betätigung des Drehverschlusses 4 ist indes entfernt vom Drehverschluss 4 auf dem Rist 13 des Schuhs 1 angeordnet. Somit ist eine bequeme Zugänglichkeit zum Schaltelement 8 für die Betätigung des Drehverschlusses 4 gegeben.

Der für die Betätigung des Drehverschlusses 4 benötigte Elektromotor 7 ist angedeutet; er treibt über ein Getriebe 16 die Spannrolle 6 an. Die Betätigung des Elektromotors 7 zum Öffnen und Schließen des Drehverschlusses 4 wird von einer Steuerung 9 veranlasst, die mit dem Schaltelement 8 verbunden ist. Zur Energieversorgung des Motors 7 und der Steuerung 9 ist eine Batterie 14 vorgesehen.

Zum Schließen und Öffnen des Schuhs 1 geht der Benutzer wie folgt vor:
Das Schaltelement 8 weist, wie es aus Figur 2 ersichtlich ist, eine Oberfläche 11 auf, die mit einer Anzahl berührungssensitiver Sensoren 10 versehen ist. Konkret sind vorliegend fünf berührungssensitive Sensoren 10 linear nebeneinander angeordnet. Die einzelnen berührungssensitiven Sensoren 10 sind als kapazitive Sensoren ausgebildet, die als solche im Stand der Technik bekannt sind. Sie reagieren auf die Kontaktnahme mit dem Finger 15 des Benutzers des Schuhs 1.

Zum Schließen des Schuhs überstreicht der Benutzer mit seinem Finger 15 die berührungssensitiven Sensoren 10 in eine erste Richtung R1. Detektiert die Steuerung besagte Kontaktierung der Sensoren 10, veranlasst sie das Anfahren eines ersten Schnürkraftniveaus, d. h. der Elektromotor 7 wird mit einem ersten, vorgegebenen Maximalwert für den Motorstrom betrieben, beispielsweise 1,5 A.

Am Schaltelement 8 sind Leuchtelemente 12 in Form von LEDs angeordnet. Durch Aktivierung eines oder mehrerer der Leuchtelemente 12 kann das angefahrene Schnürkraftniveau dem Benutzer angezeigt werden.

Wird das Überstreichen der Sensoren 10 mit dem Finger 15 in die erste Richtung R1 wiederholt, kann ein zweites, höheres Schnürkraftniveau angefahren werden; dabei kann ein zweiter, vorgegebener Maximalwert für den Motorstrom jetzt beispielsweise bei 2,5 A liegen.

Bei nochmaligem Überstreichen der Sensoren 10 kann das Schnürkraftniveau weiter gesteigert werden; ein dritter, vorgegebener Maximalwert für den Motorstrom kann jetzt beispielsweise bei 3,5 A liegen.

Die Leuchtelemente 12 können wiederum genutzt werden, um das jeweils aktuelle Schnürkraftniveau anzuzeigen.

Zum Öffnen des Schuhs 1 überstreicht der Benutzer mit seinem Finger 15 die Oberfläche 11, d. h. die berührungssensitiven Sensoren 10, in eine zweite Richtung R2, die zur ersten Richtung R1 entgegengesetzt ist. Die Steuerung 9 veranlasst dann das vollständige Öffnen des Schuhs. Der Elektromotor 7 fährt dann in den vollständig entspannten Zustand, der durch einen entsprechenden Drehwinkelsensor an der Spannrolle 6 ermittelt werden kann.

Der Benutzer muss also nicht - wie im Stand der Technik - längere Zeit einen Schließ- oder Öffnungs-Schalter betätigen; es reicht das Überstreichen der berührungssensitiven Sensoren 10 in der beschriebenen Weise.

Vorteilhaft kann der Benutzer hierdurch ein für seine Wünsche passendes Schnürkraftniveau gezielt anfahren, ohne dass er dies durch entsprechend langes Drücken des Schließ-Schalters einstellen muss.

### Bezugszeichenliste:

- 1: Schuh
- 2: Schuhoberteil
- 3: Sohle
- 4: Drehverschluss
- 5: Spannelement
- 6: Spannrolle
- 7: Elektromotor
- 8: Schaltelement
- 9: Steuerung
- 10: berührungssensitiver Sensor
- 11: Oberfläche
- 12: Leuchtelement (LED)
- 13: Rist
- 14: Batterie
- 15: Finger
- 16: Getriebe

- R1: erste Richtung
- R2: zweite Richtung

## Patentansprüche

1. Verfahren zum Schnüren eines Schuhs (1), insbesondere eines Sportschuhs, wobei der Schuh (1) aufweist:
- ein Schuhoberteil (2) und eine mit dem Schuhoberteil (2) verbundene Sohle (3),
- einen Drehverschluss (4) zum Schnüren des Schuhs (1) am Fuß des Trägers mittels mindestens eines Spannelements (5), wobei der Drehverschluss (4) eine drehbar angeordnete Spannrolle (6) zum Aufwickeln des Spannelements (5) aufweist, wobei die Spannrolle (6) mittels eines Elektromotors (7) angetrieben wird,
- ein Schaltelement (8), das mit einer Steuerung (9) in Verbindung steht, wobei über das Schaltelement (8) und die Steuerung (9) der Elektromotor (7) betätigt werden kann,
wobei das Schnüren des Schuhs (1) erfolgt, indem der Benutzer des Schuhs (1) das Schaltelement (8), vorzugsweise mit einem Finger (15), betätigt,
**dadurch gekennzeichnet,**
**dass** das Schaltelement (8) auf dem Rist des Schuhs (1) angeordnet ist,
wobei das Schaltelement (8) eine Anzahl nebeneinander angeordneter berührungssensitiver Sensoren (10) aufweist, die eine für den Benutzer zugängliche Oberfläche (11) bilden,
wobei ein erstes Spannelement (5) angeordnet ist, das auf der lateralen Seite des Schuhoberteils (2) verläuft, wobei ein zweites Spannelement (5) angeordnet ist, das auf der medialen Seite des Schuhoberteils (2) verläuft, wobei beide Spannelemente (5) mit ihren beiden Enden an der Spannrolle (6) befestigt sind und jeweils einen geschlossenen Kurvenzug auf der lateralen Seite und auf der medialen Seite des Schuhoberteils (2) bilden,
wobei das Verfahren die Schritte umfasst:
- Überstreichen der Oberfläche (11) der berührungssensitiven Sensoren (10) durch den Benutzer, vorzugsweise mit dem Finger (15), in eine erste Richtung (R1),
- Detektieren des Signals der berührungssensitiven Sensoren (10) von der Steuerung (9) und Veranlassung des Schnürens des Schuhs am Fuß des Trägers mit einem ersten Schnürkraftniveau durch die Steuerung (9) und den Elektromotor (7).

2. Verfahren nach Anspruch 1, **dadurch gekennzeichnet, dass** das Verfahren weiterhin die Schritte umfasst:
- Nochmaliges Überstreichen der Oberfläche (11) der berührungssensitiven Sensoren (10) durch den Benutzer, vorzugsweise mit dem Finger (15), in die erste Richtung (R1),
- Detektieren des Signals der berührungssensitiven Sensoren (10) von der Steuerung (9) und Veranlassung des Schnürens des Schuhs am Fuß des Trägers durch die Steuerung (9) und den Elektromotor (7) mit einem zweiten Schnürkraftniveau, das höher ist als das erste Schnürkraftniveau.

3. Verfahren nach Anspruch 2, **dadurch gekennzeichnet, dass** das Verfahren weiterhin die Schritte umfasst:
- Nochmaliges Überstreichen der Oberfläche (11) der berührungssensitiven Sensoren (10) durch den Benutzer, vorzugsweise mit dem Finger (15), in die erste Richtung (R1),
- Detektieren des Signals der berührungssensitiven Sensoren (10) von der Steuerung (9) und Veranlassung des Schnürens des Schuhs am Fuß des Trägers durch die Steuerung (9) und den Elektromotor (7) mit einem dritten Schnürkraftniveau, das höher ist als das zweite Schnürkraftniveau.

4. Verfahren nach einem der Ansprüche 1 bis 3, **dadurch gekennzeichnet, dass** das Verfahren weiterhin die Schritte umfasst:
- Überstreichen der Oberfläche (11) der berührungssensitiven Sensoren (10) durch den Benutzer, vorzugsweise mit dem Finger (15), in eine zweite Richtung (R2), die der ersten Richtung (R1) entgegengesetzt ist,
- Detektieren des Signals der berührungssensitiven Sensoren (10) von der Steuerung (9) und Veranlassung des Öffnens des Schuhs oder der Reduzierung des Schnürkraftniveaus durch die Steuerung (9) und den Elektromotor (7).

5. Verfahren nach einem der Ansprüche 1 bis 4, **dadurch gekennzeichnet, dass** am oder auf dem Schaltelement (8) eine Anzahl an Leuchtelementen (12), insbesondere an LEDs, angeordnet ist, wobei das aktuelle Schnürkraftniveau durch die Anzahl der aktivierten Leuchtelemente angezeigt wird.

6. Schuh (1), insbesondere Sportschuh, der aufweist:
- ein Schuhoberteil (2) und eine mit dem Schuhoberteil (2) verbundene Sohle (3),
- einen Drehverschluss (4) zum Schnüren des Schuhs (1) am Fuß des Trägers mittels mindestens eines Spannelements (5), wobei der Drehverschluss (4) eine drehbar angeordnete Spannrolle (6) zum Aufwickeln des Spannelements (5) aufweist, wobei die Spannrolle (6) mittels eines Elektromotors (7) angetrieben wird,
- ein Schaltelement (8), das mit einer Steuerung (9) in Verbindung steht, wobei über das Schaltelement (8) und die Steuerung (9) der Elektromotor (7) betätigt werden kann,
**dadurch gekennzeichnet,**
**dass** das Schaltelement (8) auf dem Rist des Schuhs (1) angeordnet ist,
wobei ein erstes Spannelement (5) angeordnet ist, das auf der lateralen Seite des Schuhoberteils (2) verläuft, wobei ein zweites Spannelement (5) angeordnet ist, das auf der medialen Seite des Schuhoberteils (2) verläuft, wobei beide Spannelemente (5) mit ihren beiden Enden an der Spannrolle (6) befestigt sind und jeweils einen geschlossenen Kurvenzug auf der lateralen Seite und auf der medialen Seite des Schuhoberteils (2) bilden,
wobei das Schaltelement (8) durch eine Anzahl nebeneinander angeordneter berührungssensitiver Sensoren (10) gebildet wird, die eine für den Benutzer zugängliche Oberfläche (11) bilden.

7. Schuh nach Anspruch 6, **dadurch gekennzeichnet, dass** die einzelnen berührungssensitiven Sensoren (10) als kapazitive Sensoren ausgebildet sind.

8. Schuh nach Anspruch 6 oder 7, **dadurch gekennzeichnet, dass** die einzelnen berührungssensitiven Sensoren (10) nebeneinander in einer linearen Anordnung positioniert sind, wobei vorzugsweise zwischen drei und sieben berührungssensitive Sensoren (10) nebeneinander angeordnet sind.

9. Schuh nach einem der Ansprüche 6 bis 8, **dadurch gekennzeichnet, dass** am oder auf dem Schaltelement (8) eine Anzahl Leuchtelemente (12), insbesondere LEDs, angeordnet ist.

10. Schuh nach einem der Ansprüche 6 bis 9, **dadurch gekennzeichnet, dass** das Schaltelement (8) und der Drehverschluss (4) an unterschiedlichen Stellen des Schuhs (1) angeordnet sind.

11. Schuh nach Anspruch 10, **dadurch gekennzeichnet, dass** der Drehverschluss (4) in der Sohle (3) des Schuhs (1) angeordnet ist.

12. Schuh nach einem der Ansprüche 6 bis 11, **dadurch gekennzeichnet, dass** im Schuhoberteil (2) Federmittel angeordnet sind, die das Schuhoberteil (2) entgegen der Wirkung des Spannelements (5) in eine Geöffnet-Position vorspannen.

13. Schuh nach einem der Ansprüche 6 bis 12, **dadurch gekennzeichnet, dass** zur Energieversorgung eine wiederaufladbare Batterie (14) im Schuh (1) angeordnet ist, die induktiv und/oder kontaktfrei aufladbar ist.

## Claims

1. Method for lacing a shoe (1), in particular a sports shoe, wherein the shoe (1) has:
- a shoe upper (2) and a sole (3) connected to the shoe upper (2),
- a rotary fastener (4) for lacing the shoe (1) to the foot of the wearer by means of at least one tensioning element (5), wherein the rotary fastener (4) has a rotatably arranged tensioning roller (6) for winding up the tensioning element (5), wherein the tensioning roller (6) is driven by means of an electric motor (7),
- a switching element (8) which is connected to a controller (9), wherein the electric motor (7) can be actuated via the switching element (8) and the controller (9),
wherein the shoe (1) is laced by the user of the shoe (1) actuating the switching element (8), preferably with a finger (15),
**characterized in**
**that** the switching element (8) is arranged on the instep of the shoe (1),
wherein the switching element (8) has a number of touch-sensitive sensors (10) arranged next to one another, which form a surface (11) accessible to the user,
wherein a first tensioning element (5) is arranged, which extends on the lateral side of the shoe upper (2), wherein a second tensioning element (5) is arranged, which extends on the medial side of the shoe upper (2), wherein both tensioning elements (5) are fastened with their two ends to the tensioning roller (6) and each form a closed curve on the lateral side and on the medial side of the shoe upper (2),
wherein the method comprises the steps of:
- Swiping of the surface (11) of the touch-sensitive sensors (10) by the user, preferably with the finger (15), in a first direction (R1),
- Detecting of the signal from the touch-sensitive sensors (10) by the controller (9) and initiation of the lacing of the shoe on the wearer's foot with a first lacing force level by the controller (9) and the electric motor (7).

2. Method according to claim 1, **characterised in that** the method further comprises the steps of:
- Repeated swiping of the surface (11) of the touch-sensitive sensors (10) by the user, preferably with the finger (15), in the first direction (R1),
- Detecting of the signal from the touch-sensitive sensors (10) by the controller (9) and initiation of the lacing of the shoe on the wearer's foot with a second lacing force level by the controller (9) and the electric motor (7), which second lacing force level is higher than the first lacing force level.

3. Method according to claim 2, **characterised in that** the method further comprises the steps:
- Repeated swiping of the surface (11) of the touch-sensitive sensors (10) by the user, preferably with the finger (15), in the first direction (R1),
- Detecting of the signal from the touch-sensitive sensors (10) by the controller (9) and initiation of the lacing of the shoe on the wearer's foot with a third lacing force level by the controller (9) and the electric motor (7), which third lacing force level is higher than the second lacing force level.

4. Method according to any one of claims 1 to 3, **characterised in that** the method further comprises the steps of:
- Swiping of the surface (11) of the touch-sensitive sensors (10) by the user, preferably with the finger (15), in a second direction (R2), which is opposite to the first direction (R1),
- Detecting of the signal from the touch-sensitive sensors (10) by the controller (9) and initiation of the opening of the shoe or the reduction of the lacing force level by the controller (9) and the electric motor (7).

5. Method according to one of claims 1 to 4, **characterised in that** a number of light-emitting elements (12), in particular LEDs, are arranged on or at the switching element (8), wherein the current lacing force level is indicated by the number of activated light-emitting elements.

6. Shoe (1), in particular sports shoe, comprising:
- a shoe upper (2) and a sole (3) connected to the shoe upper (2),
- a rotary fastener (4) for lacing the shoe (1) to the foot of the wearer by means of at least one tensioning element (5), wherein the rotary fastener (4) has a rotatably arranged tensioning roller (6) for winding up the tensioning element (5), wherein the tensioning roller (6) is driven by means of an electric motor (7),
- a switching element (8) which is connected to a controller (9), wherein the electric motor (7) can be actuated via the switching element (8) and the controller (9),
**characterized in**
**that** the switching element (8) is arranged on the instep of the shoe (1),
wherein a first tensioning element (5) is arranged, which extends on the lateral side of the shoe upper (2), wherein a second tensioning element (5) is arranged, which extends on the medial side of the shoe upper (2), wherein both tensioning elements (5) are fastened with their two ends to the tensioning roller (6) and each form a closed curve on the lateral side and on the medial side of the shoe upper (2),
wherein the switching element (8) has a number of touch-sensitive sensors (10) arranged next to one another, which form a surface (11) accessible to the user.

7. Shoe according to claim 6, **characterised in that** the individual touch-sensitive sensors (10) are designed as capacitive sensors.

8. Shoe according to claim 6 or 7, **characterised in that** the individual touch-sensitive sensors (10) are positioned next to one another in a linear arrangement, wherein preferably between three and seven touch-sensitive sensors (10) are arranged next to one another.

9. Shoe according to one of claims 6 to 8, **characterised in that** a number of light-emitting elements (12), in particular LEDs, are arranged on or at the switching element (8).

10. Shoe according to one of claims 6 to 9, **characterised in that** the switching element (8) and the rotary fastener (4) are arranged at different locations of the shoe (1).

11. Shoe according to claim 10, **characterised in that** the rotary fastener (4) is arranged in the sole (3) of the shoe (1).

12. Shoe according to one of claims 6 to 11, **characterised in that** spring means are arranged in the shoe upper (2), which pretension the shoe upper (2) into an open position counter to the action of the tensioning element (5).

13. Shoe according to one of claims 6 to 12, **characterised in that** a rechargeable battery (14) is arranged in the shoe (1) for the energy supply, which battery can be charged inductively and/or without contact.

## Revendications

1. Procédé pour lacer une chaussure (1), notamment une chaussure de sport, la chaussure (1) possédant :
- une partie supérieure de chaussure (2) et une semelle (3) reliée à la partie supérieure de chaussure (2),
- un fermoir rotatif (4) destiné à lacer la chaussure (1) au pied du porteur au moyen d'au moins un élément de serrage (5), le fermoir rotatif (4) possédant un rouleau tendeur (6) monté à rotation destiné à enrouler l'élément de serrage (5), le rouleau tendeur (6) étant entraîné au moyen d'un moteur électrique (7),
- un élément de commutation (8), qui est en liaison avec une commande (9), le moteur électrique (7) pouvant être actionné par le biais de l'élément de commutation (8) et de la commande (9),
le laçage de la chaussure (1) s'effectuant par le fait que l'utilisateur de la chaussure (1) actionne l'élément de commutation (8), de préférence avec un doigt (15),
**caractérisé en ce que**
l'élément de commutation (8) est disposé sur le cou-de-pied de la chaussure (1),
l'élément de commutation (8) possédant une pluralité de capteurs tactiles (10) disposés les uns à côté des autres, lesquels forment une surface (11) accessible à l'utilisateur,
un premier élément de serrage (5) étant monté, lequel suit un tracé sur le côté latéral de la partie supérieure de chaussure (2), un deuxième élément de serrage (5) étant monté, lequel suit un tracé sur le côté médian de la partie supérieure de chaussure (2), les deux éléments de serrage (5) étant fixés au rouleau tendeur (6) par leurs deux extrémités et formant respectivement une ligne courbe fermée sur le côté latéral et sur le côté médian de la partie supérieure de chaussure (2),
le procédé comprenant les étapes suivantes :
- balayage de la surface (11) des capteurs tactiles (10) par l'utilisateur, de préférence avec le doigt (15), dans une première direction (R1),
- détection du signal des capteurs tactiles (10) par la commande (9) et déclenchement du laçage de la chaussure au pied du porteur avec un premier niveau de force de laçage par la commande (9) et le moteur électrique (7).

2. Procédé selon la revendication 1, **caractérisé en ce que** le procédé comprend en outre les étapes suivantes :
- nouveau balayage de la surface (11) des capteurs tactiles (10) par l'utilisateur, de préférence avec le doigt (15), dans la première direction (R1),
- détection du signal des capteurs tactiles (10) par la commande (9) et déclenchement du laçage de la chaussure au pied du porteur par la commande (9) et le moteur électrique (7) avec un deuxième niveau de force de laçage, qui est supérieur au premier niveau de force de laçage.

3. Procédé selon la revendication 2, **caractérisé en ce que** le procédé comprend en outre les étapes suivantes :
- nouveau balayage de la surface (11) des capteurs tactiles (10) par l'utilisateur, de préférence avec le doigt (15), dans la première direction (R1),
- détection du signal des capteurs tactiles (10) par la commande (9) et déclenchement du laçage de la chaussure au pied du porteur par la commande (9) et le moteur électrique (7) avec un troisième niveau de force de laçage, qui est supérieur au deuxième niveau de force de laçage.

4. Procédé selon l'une des revendications 1 à 3, **caractérisé en ce que** le procédé comprend en outre les étapes suivantes :
- balayage de la surface (11) des capteurs tactiles (10) par l'utilisateur, de préférence avec le doigt (15), dans une deuxième direction (R2), qui est à l'opposé de la première direction (R1),
- détection du signal des capteurs tactiles (10) par la commande (9) et déclenchement de l'ouverture de la chaussure ou de la réduction du niveau de force de laçage par la commande (9) et le moteur électrique (7).

5. Procédé selon l'une des revendications 1 à 4, **caractérisé en ce qu'**une pluralité d'éléments luminescents (12), notamment des LED, sont disposés au niveau de ou sur l'élément de commutation (8), le niveau de force de laçage étant indiqué par la pluralité d'éléments luminescents activés.

6. Chaussure (1), notamment chaussure de sport, qui possède :
- une partie supérieure de chaussure (2) et une semelle (3) reliée à la partie supérieure de chaussure (2),
- un fermoir rotatif (4) destiné à lacer la chaussure (1) au pied du porteur au moyen d'au moins un élément de serrage (5), le fermoir rotatif (4) possédant un rouleau tendeur (6) monté à rotation destiné à enrouler l'élément de serrage (5), le rouleau tendeur (6) étant entraîné au moyen d'un moteur électrique (7),
- un élément de commutation (8), qui est en liaison avec une commande (9), le moteur électrique (7) pouvant être actionné par le biais de l'élément de commutation (8) et de la commande (9),
**caractérisé en ce que**
l'élément de commutation (8) est disposé sur le cou-de-pied de la chaussure (1),
un premier élément de serrage (5) étant monté, lequel suit un tracé sur le côté latéral de la partie supérieure de chaussure (2), un deuxième élément de serrage (5) étant monté, lequel suit un tracé sur le côté médian de la partie supérieure de chaussure (2), les deux éléments de serrage (5) étant fixés au rouleau tendeur (6) par leurs deux extrémités et formant respectivement une ligne courbe fermée sur le côté latéral et sur le côté médian de la partie supérieure de chaussure (2),
l'élément de commutation (8) étant formé par une pluralité de capteurs tactiles (10) disposés les uns à côté des autres, lesquels forment une surface (11) accessible à l'utilisateur.

7. Chaussure selon la revendication 6, **caractérisée en ce que** les capteurs tactiles (10) individuels sont réalisés sous la forme de capteurs capacitifs.

8. Chaussure selon la revendication 6 ou 7, **caractérisée en ce que** les capteurs tactiles (10) individuels sont positionnés les uns à côté des autres dans un arrangement linéaire, de préférence entre trois et sept capteurs tactiles (10) étant disposés les uns à côté des autres.

9. Chaussure selon l'une des revendications 6 à 8, **caractérisée en ce qu'**une pluralité d'éléments luminescents (12), notamment des LED, sont disposés au niveau de ou sur l'élément de commutation (8).

10. Chaussure selon l'une des revendications 6 à 9, **caractérisée en ce que** l'élément de commutation (8) et le fermoir rotatif (4) sont disposés à des endroits différents de la chaussure (1).

11. Chaussure selon la revendication 10, **caractérisée en ce que** le fermoir rotatif (4) est disposé dans la semelle (3) de la chaussure (1).

12. Chaussure selon l'une des revendications 6 à 11, **caractérisée en ce que** des moyens de ressort sont disposés dans la partie supérieure de chaussure (2), lesquels précontraignent la partie supérieure de chaussure (2) contre l'effet de l'élément de serrage (5) dans une position ouverte.

13. Chaussure selon l'une des revendications 6 à 12, **caractérisée en ce que** pour l'alimentation en énergie, une batterie rechargeable (14) est disposée dans la chaussure (1), laquelle peut être chargée de manière inductive et/ou sans contact.
